# EUROPÄISCHE PATENTANMELDUNG

(11) **EP 3 282 055 A1**
(43) Veröffentlichungstag der Anmeldung: **14.02.2018**
(21) Anmeldenummer: 16001755.4
(22) Anmeldetag: 08.08.2016
(51) Int. Cl.: E01B 27/06

(54) **ARBEITSWAGENVERBAND UND VERFAHREN ZUR AUFARBEITUNG DER SCHOTTERBETTUNG EINES GLEISES**

(71) Anmelder: Zuercher Holding GmbH, 77974 Meissenheim (DE)
(72) Erfinder: Zürcher, Ralf, 77974 Meißenheim (DE)
(74) Vertreter: mepat Patentanwälte

(57) **Zusammenfassung**

Die vorliegende Erfindung stellt eine Arbeitswagenverband (1) zur Aufarbeitung der Schotterbettung (2) eines Gleises einer Bahnstrecke und ein entsprechendes Verfahren bereitDabei hat derArbeitswagenverband (1) zumindest eine Ausbaueinheit (10) zum Ausbau der Schotterbettung (2), und in Arbeitsrichtung (A) des Wagenverbands (1) nachfolgend zumindest einen ersten Aufarbeitungs-Arbeitswagen (11) aufweist, der eine Siebeinrichtung (13) an einem zu der Ausbaueinheit (10) fernen Ende des Aufarbeitungs-Arbeitswagens (11) aufweist. Weiter hat er zumindest, jeweils ein Dachförderband (15), das sich bis zu einer Aufgabestelle der Siebeinrichtung (13) erstreckt, ein sich längs des Aufarbeitungs-Arbeitswagens (11) erstreckendes Bodenförderband (16) und ein dem Bodenförderband (16) zugeordnetes Übergabeförderband (17). Die Durchlassgröße der Siebeinrichtung (13) des ersten Aufarbeitungs-Arbeitswagens (11) ist dazu ausgebildet, eine erste Grobfraktion (4) mit einer vorbestimmten gröbsten Körnung des Schotters der Schotterbettung (2) nach dessen Ausbau und nach Förderung von der Ausbaueinheit (10) über das Dachförderband (15) zu der Siebeinrichtung (13) in dem ersten Aufarbeitungs-Arbeitswagen (11) aufzufangen. Weiter hat der Aufarbeitungs-Arbeitswagen ein Speichervolumen (14) für die Grobfraktion (4), und der Siebeinrichtung (13) ist zumindest ein Übergabeförderband (18) zugeordnet, das sich von einer Auslassseite der Siebeinrichtung (13) zur Weiterförderung einer ersten Feinfraktion (3) des Schotters der ausgebauten Schotterbettung (2), die die Siebeinrichtung (13) passiert, in Richtung eines in Arbeitsrichtung (A) des Wagenverbands (1) nachfolgenden Arbeitswagens erstreckt, der ein zweiter Aufarbeitungs-Arbeitswagen (11) oder ein weiterer Arbeitswagen (12) ist.

## Beschreibung

Die Erfindung betrifft einen Arbeitswagenverband und ein Verfahren zur Aufarbeitung der Schotterbettung eines Gleises einer Bahnstrecke.

Aus dem Stand der Technik sind Verfahren und Vorrichtungen zur Sanierung der Schotter-Bettung und gegebenenfalls auch des Erdunterbaus bzw. Planums eines Gleises bekannt. Dabei wird entlang einer Gleisbaustelle alter Schotter ausgebaut, fraktioniert und gereinigt, sodass der gereinigte Schotter nach Zwischenspeicherung wieder in die Gleisbaustelle, gegebenenfalls unter Zugabe von Neuschotter, eingebaut werden kann Die EP 2 787 121 A1 offenbart ein Verfahren, bei dem ausgebauter Schotter innerhalb eines Materialförderwagenverbands aus aneinander gereihten Aufbereitungs-Arbeitswagen nach verschiedenen Körnungen fraktioniert wird, um nicht nur die als Schotter wiederverwendbare Grobfraktion, sondern auch feinere Gesteinskömungen wiederzuverwerten, z. B. bei der Erneuerung des Planums, sodass nur ein Minimum an zu entsorgendem Abraum anfällt. Hierbei wird der ausgebaute Schotter über Dachförderbänder sukzessive Siebeinrichtungen auf den aneinander gereihten Aufbereitungs-Arbeitswagen zugeführt, wobei die Siebeinrichtungen mit zunehmender Distanz zu der Ausbaueinheit zunehmende Durchlassgröße aufweisen, sodass in jedem Arbeitswagen Feinkorn mit zunehmender Korngröße zur Weiterverarbeitung oder Speicherung anfällt, d. h., je weiter entfernt von der Ausbaueinheit, desto gröber die Körnung. Die Grobfraktion, die die zum Wiedereinbau als Schotter gewünschte Korngröße aufweist, wird daher in einem von der Ausbaustelle entferntesten Wagen erhalten, bearbeitet und ggf. dort gelagert.

Ausgehend von diesem Stand der Technik ist es Aufgabe der vorliegenden Erfindung, ein verbessertes Verfahren zur Bereitstellung von aufbereitetem Schotter mit einer Vorrichtung bereitzustellen, die überdies flexibel einsetzbar ist.

Diese Aufgabe wird durch einen Arbeitswagenverband mit den Merkmalen des Anspruchs 1 und durch ein Verfahren mit den Merkmalen des unabhängigen Anspruchs 14 gelöst.

Weiterbildungen sind in den Unteransprüchen ausgeführt.

Eine Ausführungsform eines erfindungsgemäßen Arbeitswagenverbands zur Aufarbeitung der Schotterbettung, gegebenenfalls aber auch zur Aufarbeitung des Unterbaus eines Gleises einer Bahnstrecke, weist zumindest eine Ausbaueinheit zum Ausbau der Schotterbettung und je nach Anforderung auch des weiteren Unterbaus des Gleises auf und verfügt in Arbeitsrichtung des Wagenverbands nachfolgend über zumindest einen ersten Aufarbeitungs-Arbeitswagen. Dieser weist eine Siebeinrichtung an einem zu der Ausbaueinheit fernen Ende des Aufarbeitungs-Arbeitswagens, sowie jeweils zumindest ein Dachförderband, das sich bis zu einer Aufgabestelle der Siebeinrichtung erstreckt, ein sich längs des Aufarbeitungs-Arbeitswagens erstreckendes Bodenförderband und ein dem Bodenförderband zugeordnetes Übergabeförderband auf.

Erfindungsgemäß ist eine Durchlassgröße der Siebeinrichtung des ersten Aufarbeitungs-Arbeitswagen so ausgebildet, dass eine erste Grobfraktion mit einer vorbestimmten gröbsten zum Wiedereinbau geeigneten Körnung des Schotters der Schotterbettung nach dessen Ausbau und nach Förderung von der Ausbaueinheit über das Dachförderband zu der Siebeinrichtung in dem ersten Aufarbeitungs-Arbeitswagen aufgefangen werden kann. Dazu weist der Aufarbeitungs-Arbeitswagen ein Speichervolumen für die Grobfraktion auf, das unter anderem durch das Bodenförderband definiert wird, das in einer der Arbeitsrichtung des Wagenverbands entsprechenden Betriebsrichtung betrieben wird.

Das erfindungsgemäße Speichervolumen wird durch eine Querschnittsfläche innerhalb des Aufarbeitungsarbeitswagens definiert, wobei die Querschnittsfläche des Speichervolumens kleiner sein kann als die Querschnittsfläche des Aufarbeitungsarbeitswagens.

Die in dem ersten Aufarbeitungs-Arbeitswagen anfallende Grobfraktion wird somit in diesem ersten Aufarbeitungs-Arbeitswagen nicht nur aufgearbeitet, sondern auch zwischengespeichert, sodass jederzeit unabhängig von der ausgebauten Schottermenge ausreichend aufbereiteter Schotter für den Wiedereinbau und zwar in Arbeitsrichtung vorliegt und über das Bodenförderband einem Übergabeförderband einer Einbaueinrichtung, oder einem reinen Zwischenspeicherwagen, zugeführt werden kann.

Weiter ist der Siebeinrichtung des Aufarbeitungs-Arbeitswagens zumindest ein Übergabeförderband zugeordnet, das sich von einer Auslassseite der Siebeinrichtung zur Weiterförderung einer ersten Feinfraktion des Schotters der ausgebauten Schotterbettung, die die Siebeinrichtung passiert, in Richtung eines in Arbeitsrichtung des Wagenverbands nachfolgenden Arbeitswagens erstreckt, der ein zweiter Aufarbeitungs-Arbeitswagen oder ein weiterer Arbeitswagen ist, der kein Aufarbeitungs-Arbeitswagen ist.

Gemäß einer weiteren Ausführungsform kann der Arbeitswagenverband also außer dem ersten Aufarbeitungs-Arbeitswagen in Arbeitsrichtung des Wagenverbands nachfolgend vorteilhaft wenigstens einen zweiten Aufarbeitungs-Arbeitswagen aufweisen, wobei der zweite und jeder weitere Aufarbeitungs-Arbeitswagen jeweils eine Siebeinrichtung an einem zu der Ausbaueinheit fernen Ende des Aufarbeitungs-Arbeitswagens und ein Speichervolumen für eine Kornfraktion hat. Ferner weist jeder Aufarbeitungs-Arbeitswagen zumindest ein Dachförderband, das sich bis zu einer Aufgabestelle der Siebeinrichtung erstreckt, sowie zumindest ein Bodenförderband und zumindest ein dem Bodenförderband zugeordnetes Übergabeförderband auf.

Weiter erfindungsgemäß ist die Durchlassgröße der Siebeinrichtung des ersten Aufarbeitungs-Arbeitswagens, der am nächsten zu der Ausbaueinheit angeordnet ist, größer als die Durchlassgröße der Siebeinrichtung eines zweiten der Aufarbeitungs-Arbeitswagen, der in Arbeitsrichtung des Wagenverbands dem ersten Aufarbeitungs-Arbeitswagen nachfolgend angeordnet ist. Wie oben dargelegt, ist die Siebeinrichtung in dem ersten Aufarbeitungs-Arbeitswagen dazu ausgebildet, eine erste Grobfraktion mit einer vorbestimmten gröbsten Körnung des Schotters der Schotterbettung nach dessen Ausbau und nach Förderung von der Ausbaueinheit zu der Siebeinrichtung in dem ersten der Aufarbeitungs-Arbeitswagen innerhalb des Speichervolumens zurückzuhalten und eine erste Feinfraktion des Schotters der Schotterbettung die Siebeinrichtung passieren zu lassen.

Der Siebeinrichtung ist dabei, wie jeder der Siebeinrichtungen der ganzen Vorrichtung, zumindest ein Übergabeförderband zugeordnet, das sich von einer Auslassseite der Siebeinrichtung, also von unterhalb der Siebeinrichtung, zur Weiterförderung der ersten Feinfraktion in Richtung des zweiten Aufarbeitungs-Arbeitswagens erstreckt. In dem zweiten Aufarbeitungs-Arbeitswagen wird durch dessen Siebeinrichtung, die eine Durchlassgröße hat, die kleiner ist als die Durchlassgröße der Siebeinrichtung des ersten Aufarbeitungs-Arbeitswagens, die erste Feinfraktion in eine zweite Grobfraktion und eine zweite Feinfraktion fraktioniert, wobei hier wiederum die zweite Grobfraktion in dem Speichervolumen des zweiten Aufarbeitungs-Arbeitswagens zwischengespeichert werden kann. So steht mit der zweiten Grobfraktion Schüttgut mit einer etwas kleineren Körnung zur Wiederverwendung zur Verfügung.

Folgt ein dritter Aufarbeitungs-Arbeitswagen auf den zweiten, so wird die Durchlassgröße der Siebeinrichtung des dritten Aufarbeitungs-Arbeitswagens analog zu der Siebfolge festgelegt, die zwischen dem zweiten Aufarbeitung-Arbeitswagen und dem ersten besteht; die Durchlassgröße der Siebeinrichtung im dritten Aufarbeitung-Arbeitswagen ist kleiner als die der Siebeinrichtung des zweiten Aufarbeitungs-Arbeitswagens, so dass die zweite Feinfraktion in eine dritte Grobfraktion und eine dritte Feinfraktion mit jeweils entsprechend feinerer Körnung fraktioniert wird; und so weiter bei weiteren Aufarbeitungs-Arbeitswagen.

Weist der Arbeitswagenverband also mehr als zwei Aufarbeitungs-Arbeitswagen auf, werden die Durchlassgrößen der Siebeinrichtungen weiterer Aufarbeitungs-Arbeitswagen mit zunehmendem Abstand zur Ausbaueinheit kleiner. Auf diese Weise können auch kleinere Grobkornfraktionen der Wiederverwendung, etwa bei der Planumsverbesserung, wenn auch der Unterbau des Gleises aufbereitet wird, und auf kürzestem Wege einer entsprechenden Einbaueinheit zugeführt werden.

So wird erreicht, dass eine nicht wiederverwertbare Feinfraktion erst in einem Aufarbeitungs-Arbeitswagen abgetrennt wird, der am weitesten entfernt von der Ausbaueinheit angeordnet ist. Vorteilhaft ist somit auch hier der Transportweg so kurz wie möglich, um diese nicht wiederverwertbare Feinfraktion in einen nachgeordneten Speicherwagen für Abraum zu fördern.

Mit dem erfindungsgemäßen Arbeitswagenverband fällt das zum Wiedereinbau als Schotter benötigte Grobkorn an dem "vorderen" Ende des Arbeitsverbands an, an dem neben der Ausbaueinheit üblicherweise auch eine Einbaueinheit vorgesehen ist. So können die zurückzulegenden Förderstrecken zwischen Ausbau, Aufbereitung und Wiedereinbau so kurz als möglich gehalten werden. Das Speichervolumen in den Aufbereitungs-Arbeitswagen ermöglicht es, ausreichend Schotter bei variierenden Schotterausbaumengen vorzuhalten.

In einer bevorzugten Ausführungsform weist die Siebeinrichtung zumindest ein Siebdeck in Kombination mit einer Reinigungseinrichtung auf, so dass nicht nur eine Fraktionierung, sondern gleichzeitig eine Reinigung der Grobfraktion des ausgebauten Schotters stattfindet. Im einfachsten Fall kann die Reinigungseinrichtung durch einen Schwingungserzeuger, der mit dem Siebdeck gekoppelt ist, gebildet werden. Dadurch wird das Siebdeck in Schwingungen versetzt. Durch die Schwingungen des Siebdecks werden feine und lose anhaftende Partikel vom Grobkorn, das das Siebdeck nicht passiert, beim Auftreffen auf das Siebdeck durch die Rüttelbewegung losgelöst. Die losgelösten Partikel, Gesteinsteile und organische Bodenbestandteile passieren mit den kleineren Kornfraktionen das Siebdeck. Weiter kann die Reinigungswirkung durch eine zusätzliche, auf das Siebdeck gerichtete Zuführvorrichtung für ein Reinigungsmedium unterstützt werden. Dabei kann es sich um Wasser, oder aber auch um ein trockenes Reinigungsmedium wie Druckluft oder Trockeneis handeln. Welches Reinigungsmedium bevorzugt wird, kann auch von der Beschaffenheit des ausgebauten Schotters abhängen. Um eine verringerte Staubentwicklung zu erzielen, kann bevorzugt Wasser eingesetzt werden, das durch Sprühdüsen zugeführt wird. Gegebenenfalls ist auch denkbar, dass mehrere Zuführvorrichtungen vorgesehen sind, die unterschiedliche Reinigungsmedien zuführen, um die Reinigungswirkung zu verbessern und/oder die Staubentwicklung zu verringern.

Zur Förderung des Grobkorns, das das Siebdeck nicht passiert, in Richtung des Speichervolumens des entsprechenden Aufarbeitungs-Arbeitswagens, also entgegen der Transportrichtung des Dachförderbands, ist das Siebdeck entgegen dieser AbtransportFörderrichtung des Dachförderbands geneigt, wobei die Neigung des Siebdecks zur Einstellung einer gewünschten Verweilzeit auf dem Siebdeck einstellbar ist. Alternativ oder zusätzlich kann auch die Frequenz des Schwingungserzeugers einstellbar sein, mit der nicht nur der Reinigungseffekt erzielt wird, sondern auch die Bewegung des Grobkorns über das geneigte Siebdeck unterstützt wird. Neigung und Schwingungsfrequenz können so für eine optimale Reinigung und Abtransport des Grobkorns abgestimmt sein. Zudem kann die Neigung des Siebdecks und/oder die von dem Schwingungserzeuger erzeugte Rüttelfrequenz in Abhängigkeit zumindest eines Betriebsparameters eingestellt werden, der aus einer Gruppe ausgewählt ist, die die Durchlassgröße des Siebdecks und eine Geschwindigkeit des Dachförderbands und gegebenenfalls auch weitere Betriebsparameter aufweist, die ebenfalls Einfluss auf die Reinigungswirkung und Verweilzeit des Grobkorns auf dem Siebdeck haben können.

Zur Erhöhung der Variabilität und Flexibilität des Arbeitswagenverbands für verschiedenen Einsatzzwecke und zur Anpassung an unterschiedliche Arbeitsaufgaben kann das Siebdeck in der Siebeinrichtung lösbar befestigt sein. Unter "lösbar befestigt" ist eine Befestigung gemeint, die es ermöglicht, das Siebdeck aus der Siebeinrichtung zu lösen, ohne dass Verbindungselemente zerstört werden müssen. Dies ermöglicht zum einen den schnellen Austausch, etwa wenn ein Siebdeck gewartet oder eines mit anderer Durchlassgröße eingesetzt werden soll, zum anderen gestattet es auch eine einfache Umfunktionierung des Aufarbeitungsarbeitswagens für einen Durchtransport von Material, wobei das Material vom Dachförderband direkt über das der Siebeinrichtung zugeordnete Übergabeförderband weiter transportiert werden kann. Selbstverständlich kann das Entfernen eines Siebdecks händisch erfolgen; vorzugsweise jedoch ist das Siebdeck aus seiner Betriebsstellung in horizontaler, vertikaler oder frei definierbarer Richtung in eine Entnahmestellung oder Parkstellung in oder an dem Aufarbeitungs-Arbeitswagen (und in umgekehrter Richtung) teil- oder vollautomatisiert überführbar. Diese Überführung kann mechanisch, hydraulisch, elektrisch und/oder pneumatisch erfolgen.

Zumindest einer der Aufarbeitungs-Arbeitswagen des Arbeitswagenverbands kann weitere Aufarbeitungseinrichtungen neben oder innerhalb des Speichervolumens für die in dem jeweiligen Aufarbeitungs-Arbeitswagen anfallende Grobfraktion aufweist. Dabei kann es sich beispielsweise um weitere Reinigungseinrichtungen handeln.

Der Arbeitswagenverband kann ferner einen oder mehrere weitere Arbeitswagen aufweisen, die keine Aufarbeitungs-Arbeitswagen mit einer Siebeinrichtung sind, aber zumindest ein Dachförderband, ein Bodenförderband und/oder ein dem Bodenförderband zugeordnetes Übergabeförderband aufweist. Der oder die weiteren Arbeitswagen kann/können an einem beliebigen Reihungsort in Bezug auf die Arbeitsrichtung vor, zwischen oder hinter den Aufarbeitungs-Arbeitswagen angeordnet sein.

Das der Siebeinrichtung zugeordnete Übergabeförderband kann sich bis zu dem Dachförderband des nächsten Aufarbeitungs-Arbeitswagens bzw. eines der weiteren Arbeitswagen erstrecken. Alternativ kann es oberhalb eines dem Bodenförderband zugeordneten Übergabeförderbands desselben oder des nächsten Aufarbeitungs-Arbeitswagens oder eines der weiteren Arbeitswagen enden. Das der Siebeinrichtung zugeordnete Übergabeförderband kann aber auch derart verschiebbar, verschwenkbar, abknickbar und positionierbar ausgebildet sein, dass es alternativ in eine der beiden Positionen verstellt werden kann.

Zur weiteren Erweiterung der Variabilität und Flexibilität des Arbeitswagenverbands können alle Förderbänder bezüglich ihrer Transportrichtung reversierbar, also in der Betreibbarkeitsrichtung umkehrbar ausgeführt sein. Zudem können die dem Bodenförderband zugeordneten Übergabeförderbänder beidseitig ein- und ausfahrbar sein und die Dachförderbänder und die Übergabeförderbänder zumindest verschwenkbare Übergabeenden aufweisen. Auf diese Weise lassen sich obere Materialströme über die Dachförderbänder und die der Siebeinrichtung zugeordneten Übergabeförderbänder und untere Materialströme über die Bodenförderbänder und den zugeordneten Übergabeförderbändern jeweils in beiden Richtungen realisieren. Durch die Verstellbarkeit der Übergabeförderbänder und der Übergabeenden können Materialströme auch von oben nach unten und umgekehrt geführt werden.

Ferner kann in einer Ausführungsform das jeweilige Dachförderband lösbar an dem Aufarbeitungs-Arbeitswagen oder an dem weiteren Arbeitswagens angeordnet sein und/oder die verschwenkbaren Übergabeenden des Dachförderbands austauschbar oder in ihrer Länge - etwa durch die Ein- und Ausfahrbarkeit - verstellbar sein, sodass, wenn das Siebdeck entfernt oder in eine Parkstellung verfahren ist, das Dachförderband ausgetauscht oder das Übergabeende verlängert werden kann, um eine Durchförderung zu ermöglichen. Desweiteren sind an dem Arbeitswagen und dem Dachförderband entsprechende lösbare Befestigungs- oder Aufnahmevorrichtungen vorgesehen. Mit geeigneten Befestigungs- oder Aufnahmevorrichtungen können auf dem Arbeitswagen anstelle eines Dachförderbands auch andere Aufbauten für eine alternative Nutzung angeordnet werden. Weiter ist denkbar, dass anstelle des Siebdecks in der Siebeinrichtung auch eine alternative Einrichtung zeitweise angeordnet werden kann.

Durch Vergrößerung des Korndurchlasses in der Siebdeckeinrichtung, beispielsweise durch Austausch des Siebdecks, ist es auch möglich, die Durchförderung über einen Aufarbeitungswagen, ohne die Aufarbeitung zu benutzen, zu ermöglichen.

Um bei Frost ein Gefrieren des Schüttguts im Arbeitswagen zu verhindern, kann der Aufarbeitungs-Arbeitswagen oder auch der weitere Arbeitswagen zumindest eine Beheizeinrichtung aufweisen, die Heizelemente an zumindest einer Stirn-, Seitenwand- und/oder Bodenfläche des Aufarbeitungs-Arbeitswagen und/oder an zumindest einem der Förderbänder aufweist. Zudem kann eine der Siebeinrichtung zugeordnete Beheizeinrichtung vorgesehen sein.

Die Ausbaueinheit kann eine beliebige Ausbaueinheit sein: Gleisgebunden vorlaufend oder gleisgebunden und mit dem Aufarbeitungs-Arbeitswagen oder einem der weiteren Arbeitswagen gekoppelt; es kann sich aber auch um eine nicht gleisgebundene Ausbaueinheit handeln. Bevorzugt weist der Arbeitswagenverband aber eine gleisgebundene Ausbau-Arbeitswagen auf, der mit den Aufarbeitungs-Arbeitswagen und gegebenenfalls den weiteren Arbeitswagen zu einem Arbeitszug verbunden ist. Unabhängig von der Art der Ausbaueinheit kann zwischen der Ausbaueinheit und den Aufarbeitungs- und weiteren Arbeitswagen ein zusätzlicher Materialaufgabe- oder Materialübergabewagen angeordnet sein, der mit Förderbändern etc. eine logistische Verbindung zwischen der Ausbaueinheit und dem ersten Aufarbeitungs-Arbeitswagen bzw. einem der weiteren Arbeitswagen herstellt. Ein solcher Materialaufgabe- oder Materialübergabewagen kann insbesondere bei gleisgebunden vorlaufenden und nicht gleisgebunden Ausbaueinheiten vorgesehen sein.

Weiter bevorzugt kann eine Ausbaueinheit mit einer Einbaueinheit kombiniert und als gleisgebundener kombinierter Aus- und Einbau-Arbeitswagen ausgebildet sein. Dabei weist die Ausbaueinheit neben einer Ausbauvorrichtung eine bezüglich der Arbeitsrichtung des Arbeitswagenverbands nachfolgende Einbauvorrichtung auf. Handelt es sich um nicht um einen kombinierten Arbeitswagen, so kann die Ausbaueinheit mit einer bezüglich der Arbeitsrichtung nachfolgenden Einbaueinheit zusammenwirken. Dabei weist die Ausbaueinheit bzw. gegebenenfalls der Materialauf- oder -übergabewagen zumindest ein Übergabeförderband aufweist, das sich zur Übergabe des ausgebauten Altschotters bis zu dem Dachförderband des folgenden Arbeitswagens erstreckt. Für den Wiedereinbau von gereinigtem Schotter kann die kombinierte Ausbaueinheit, die eine Einbauvorrichtung aufweist, oder die Einbaueinheit entsprechende Aufnahme- und Transportvorrichtungen für die wieder einzubauende aufbereitete Grobfraktion aufweisen, die somit über das dem Bodenförderband zugeordnete Übergabeförderband des ersten Aufarbeitungs-Arbeitswagen der Einbauvorrichtung zugeführt werden kann.

Ergänzend sei angemerkt, dass grundsätzlich statt eines Dachförderbandes oder eines Bodenförderbandes oder eines sonstigen Förderbandes auch stets zwei parallel laufende oder womöglich drei parallel laufende Förderbänder der vorgenannten Art vorliegen können, die dann gemeinsam die Dach- oder Boden- oder sonstige Förderung leisten.

Eine Ausführungsform des erfindungsgemäßen Verfahrens zum Aufarbeiten der Schotterbettung (ggf. auch einer oder mehrerer Unterbauschicht(en)) eines Gleises einer Bahnstrecke wird unter Verwendung eines erfindungsgemäßen Arbeitswagenverbands durchgeführt, wobei die Schotterbettung durch eine Ausbaueinheit ausgebaut wird und der ausgebaute Schotter in einer Abtransport-Förderrichtung über zumindest ein Dachförderband bis zu einer Siebeinrichtung, die an einem zu der Ausbaueinheit fernen Ende eines ersten Aufarbeitungs-Arbeitswagens angeordnet ist, gefördert und durch die Siebeinrichtung, deren Durchlassgröße entsprechend einer gewünschten gröbsten Körnung gewählt ist, in eine erste Feinfraktion und eine erste Grobfraktion fraktioniert wird. Die erste Grobfraktion wird mittels zumindest eines Bodenförderbands entgegen der Abtransport-Förderrichtung in einem Speichervolumen des ersten Aufarbeitungs-Arbeitswagen zwischengespeichert. Die erste Feinfraktion wird über ein der Siebeinrichtung zugeordnetes Übergabeförderband weiter in Abtransport-Förderrichtung zu einem zweiten Aufarbeitungs-Arbeitswagen zur weiteren Fraktionierung oder zu einem weiteren Arbeitswagen zur Speicherung oder zum Weitertransport transportiert.

Wird die erste Feinfraktion einem zweiten Aufarbeitungs-Arbeitswagen zugeführt, gelangt sie über dessen Dachförderband zu der Siebeinrichtung des zweiten Aufarbeitungs-Arbeitswagens, die an einem zu der Ausbaueinheit fernen Ende des zweiten Aufarbeitungs-Arbeitswagens angeordnet ist und deren Durchlassgröße kleiner ist als die Durchlassgröße der Siebeinrichtung des ersten Aufarbeitungs-Arbeitswagens. Durch diese weitere Siebeinrichtung wird die erste Feinfraktion aus der ersten Fraktionierung in eine zweite Feinfraktion und eine zweite Grobfraktion fraktioniert, deren Korngröße kleiner ist als die Korngröße der Grobfraktion der ersten Fraktionierung, wobei wiederum die zweite Grobfraktion mittels zumindest eines Bodenförderbands entgegen der Abtransport-Förderrichtung in einem Speichervolumen des zweiten Aufarbeitungs-Arbeitswagens zwischengespeichert wird. So verläuft das Verfahren analog weiter, wenn noch weitere Aufarbeitungs-Arbeitswagen nachfolgen; entsprechend ergeben sich weitere Verfahrensschritte analog unter Verwendung der oben beschriebenen Weiterbildungen des Arbeitswagenverbands.

Weitere Ausführungsformen des Aufarbeitungs-Arbeitswagens sowie einige der Vorteile, die mit diesen und weiteren Ausführungsformen verbunden sind, werden durch die nachfolgende ausführliche Beschreibung unter Bezug auf die begleitenden Figuren deutlich und besser verständlich; ebenso das Verfahren. Gegenstände oder Teile derselben, die im Wesentlichen gleich oder ähnlich sind, können mit denselben Bezugszeichen versehen sein. Die Figuren sind lediglich schematische Darstellungen von einer Ausführungsformen der Erfindung. Dabei zeigen:
- **Fig. 1**: eine schematische Seitenschnittansicht eines erfindungsgemäßen Arbeitsverbands,
- **Fig. 2**: eine schematische Seitenschnittansicht eines erfindungsgemäßen Arbeitsverbands in einer alternativen Ausführungsform,
- **Fig. 3**: eine schematische Seitenschnittansicht eines erfindungsgemäßen Arbeitsverbands mit Schottermaterialströmen, ohne Ausbaueinheit aber mit Übergabewagen
- **Flg. 4**: eine schematische Seitenschnittansicht eines erfindungsgemäßen Arbeitsverbands in einer alternativen Ausführungsform mit Schottermaterialströmen,
- **Fig. 5**: eine schematische Seitenansicht der Siebeinrichtung mit Materialförderrichtung und Schnittlinie A-A,
- **Fig. 6**: eine schematische Draufsicht der Siebeinrichtung mit Materialförderrichtung und Schnittlinie A-A,
- **Fig. 7**: eine schematische Querschnittansicht durch die Siebeinrichtung gemäß Schnittlinie A-A aus Fig. 5 und 6,
- **Fig. 8**: eine Fig. 7 entsprechende Ansicht mit Schottermaterialströmen,
- **Fig. 9**: eine schematische Seitenansicht der Siebeinrichtung mit Materialförderrichtung,
- **Fig. 10**: eine schematische Draufsicht der Siebeinrichtung mit Materialförderrichtung und Schnittlinie B-B,
- **Fig. 11**: eine schematische Seitenschnittansicht durch die Siebeinrichtung gemäß Schnittlinie B-B aus Fig. 10,
- **Fig. 12**: eine Fig. 11 entsprechende Ansicht mit Schottermaterialströmen,
- **Fig. 13**: eine schematische Detailseitenschnittansicht der Siebeinrichtung mit zugeordnetem Übergabeförderband und Dachförderband,
- **Fig. 14**: eine Fig. 13 entsprechende Ansicht mit Schottermaterialströmen,
- **Fig. 15**: eine schematische Detailseitenschnittansicht der Siebeinrichtung ohne Siebdeck mit zugeordnetem Übergabeförderband und Dachförderband,
- **Fig. 16**: eine Fig. 15 entsprechende Ansicht mit Schottermaterialströmen,
- **Fig. 17**: eine schematische Detailseitenschnittansicht der Siebeinrichtung mit nach vorne unter das Dachförderband verfahrenem Siebdeck,
- **Fig. 18**: eine schematische Detailseitenschnittansicht der Siebeinrichtung mit nach oben verfahrenem Siebdeck,
- **Fig. 19**: eine schematische Detailseitenschnittansicht der Siebeinrichtung mit nach hinten verfahrenem Siebdeck.

Die erfindungsgemäße Vorrichtung ist ein Arbeitswagenverband zur Aufbereitung des Altschotters aus einer Schotterbettung eines Gleises einer Bahnstrecke. Selbstverständlich kann der erfindungsgemäße Arbeitswagenverband durch geringfügige Abwandlungen in äquivalenter Weise zusätzlich zur Aufarbeitung einer Unterbauschicht eingesetzt werden.

**Fig. 1** zeigt einen Arbeitswagenverband 1, der in Bezug auf Arbeitsrichtung A zunächst eine Ausbaueinheit 10 mit einer Ausbaueinrichtung 20 für Schotter 2 aufweist. Fig. 3 zeigt an Stelle einer Ausbaueinheit am Kopf des Arbeitswagenverbands 1 einen Aufgabe- bzw. Übergabewagen 10', der den von einer dort nicht gezeigten Ausbaueinheit ausgebauten Schotter 2 wie die Ausbaueinheit 10 in **Fig. 1** über ein Übergabeförderband 19 auf das Dachförderband 15 des ersten Aufarbeitungs-Arbeitswagens 11 aufgibt.

In allen Figuren zeigen die schwarz gefüllten Pfeile a die Schotter-Abtransportrichtung der Dachförderbänder 15 entgegen der Arbeitsrichtung A an. Die ungefüllten Pfeile b zeigen die Hintransportrichtung der Bodenförderbänder 16 in Arbeitsrichtung A an.

Der ausgebaute Schotter 2 wird über das Dachförderband 15 des ersten Aufarbeitungs-arbeitswagens 11 der an dessen Ende angeordneten Siebeinrichtung 13 zugeführt. Die Durchlassgröße der ersten Siebeinrichtung 13 ist so gewählt, dass eine erste Grobfraktion 4 mit einer für den zum Wiedereinbau vorgesehenen Schotter gewünschte Korngröße die Siebeinrichtung 13 nicht passiert und im ersten Aufarbeitungsarbeitswagen 11 verbleibt. Innerhalb des Speichervolumens 14 des ersten Aufarbeitungsarbeitswagens 11 kann in eine definierte Menge Schotter der ersten Grobfraktion 4 (Fig. 3 zeigt die Fraktionen) während der Förderung durch das Bodenförderband 16 gespeichert werden, ehe der aufbereitete Schotter der Grobfraktion 4 über ein dem Bodenförderband 16 zugeordnetes Übergabeförderband 17 direkt an die Ausbaueinheit 10 **(****Fig. 1****)** oder über den Aufgabe- bzw. Übergabewagen 10' **(****Fig. 3****)** übergeben und einer (nicht dargestellten) Einbaueinheit zum Wiedereinbau zugeführt wird.

Die erste Feinfraktion 3 gelangt nach Passage der Siebeinrichtung 13 des ersten Aufarbeitungsarbeitswagens 11 auf das der Siebeinrichtung 13 zugeordnete Übergabeförderband 18, das die erste Feinfraktion 3 in Abtransportrichtung a entweder direkt dem Dachförderband 15 des nächsten Aufarbeitungs-Arbeitswagens 11 **(****Fig. 1****)** aufgibt oder indirekt über ein dem Bodenförderband 16 zugeordnetem Übergabeförderband 17 (das anders als das Bodenförderband 16 des Aufarbeitungs-Arbeitswagens 11 in Abtransportrichtung a betrieben wird) in einen Arbeitswagen 12, der als Zwischenspeicher dient, und über einen weiteren Aufgabe- bzw. Übergabewagen 10' auf das Dachförderband 15 des zweiten Aufarbeitungs-Arbeitswagens 11 **(****Fig. 3****)** aufgibt, der sich (zumindest) hinsichtlich der Durchlassgröße der Siebeinrichtung 13 von dem ersten Aufarbeitungs-Arbeitswagen 11 unterscheidet: Die Durchlassgröße der Siebeinrichtung 13 des zweiten Aufarbeitungs-Arbeitswagens 11 ist kleiner gewählt als die Durchlassgröße der Siebeinrichtung 13 des ersten Aufarbeitungs-Arbeitswagens 11, sodass auch hier eine zweite Grobfraktion 4' mit einer gewünschten Korngröße, die kleiner als die der ersten Grobfraktion 4 ist, im zweiten Aufarbeitungs-Arbeitswagen 11 anfällt. Auch diese kann zum Wiedereinbau zur Verfügung gestellt werden, wozu die gezeigte Fördertechnik genutzt werden kann, etwa wenn die verschiedenen Grobfraktionen 4,4' (bei entsprechender Zwischenspeicherung) alternierend wieder eingebaut werden. Sollen die verschiedenen Grobfraktionen 4,4' gleichzeitig zum Wiedereinbau zur Verfügung stehen, können beispielsweise hier nicht gezeigte parallele Förderbänder oder bekannte Bypasslösungen genutzt werden.

Die in der zweiten Siebeinrichtung 13 des zweiten Aufarbeitungs-Arbeitswagens 11 abgetrennte zweite Feinfraktion 3' wird in einen nachfolgenden Arbeitswagen 12, der als Speicherwagen dient, überführt, in **Fig. 1** über das der Siebeinrichtung 13 zugeordnete Übergabeförderband 18 auf das Dachförderband 15, von wo aus es am abgewandten Ende ins Innere des Speicher-Arbeitswagens 12 gelangt und dort das Speichervolumen 14 in Hintransportrichtung b füllt. In **Fig. 3** gelangt die zweite Feinfraktion 3' über das der Siebeinrichtung 13 zugeordnete Übergabeförderband 18 auf das dem Bodenförderband 16 zugeordnete Übergabeförderband 17 des Aufarbeitungs-Arbeitswagens 11, das in Abtransportrichtung a betrieben wird, zur Speicherung in des Speicher-Arbeits-wagen 12, in dem das Bodenförderband 16 wie im Zwischenspeicher-Arbeitswagen 12 in Abtransportrichtung a betrieben wird.

Erfindungsgemäß weisen die Siebeinrichtungen 13 der aneinandergereihten Aufarbeitungs-Arbeitswagen 11 in Bezug auf die Entfernung zur Schotterausbaueinheit 10 abnehmende Durchlassgrößen auf. Anders als in den Figuren dargestellt, können auch mehr als zwei Fraktionierungen vorgesehen sein, wobei immer in dem ersten Aufarbeitungs-Arbeitswagen nach der Ausbaueinheit eine Siebeinrichtung mit größter Durchlassgröße vorgesehen ist. Die Siebeinrichtungen auf den nachfolgenden Aufarbeitungs-Arbeitswagen weisen sukzessive kleinere Durchlassgrößen auf. Somit fällt die Grobfraktion am vordersten Wagen an, von wo aus sie nach Reinigung wieder als Schotter eingebaut werden kann, ohne dass weite Transportwege entlang dem Arbeitswagenverband zurückgelegt werden müssen.

**Fig. 2** **und** **4** zeigen einen Arbeitswagenverband mit alternativer Reihung und einer alternativen Betriebsmöglichkeit. Ähnlich dem in **Fig.** 3 gezeigten Beispiel sind der Ausbaueinheit 10 ein Aufgabe- bzw. Übergabewagen 10' und ein Zwischenspeicher-Arbeitswagen 12 zur Pufferung verschiedener Materialmengenströmen nachgeordnet, auf die zwei Aufarbeitungs-Arbeitswagen 11 mit Siebeinrichtungen 13 folgen, an die sich ein Speicher-Arbeitswagen 12 anschließt. Erfindungsgemäß ist die Durchlassgröße der Siebeinrichtung 13 des zweiten Aufarbeitungs-Arbeitswagens 11 kleiner als die Durchlassgröße der Siebeinrichtung 13 des ersten Aufarbeitungs-Arbeitswagens 11, der näher zu der Aushubeinheit 10 angeordnet ist.

Außer der Betriebsweise wie sie in **Fig. 1** und **3** gezeigt ist, besteht auch die Möglichkeit, im Arbeitswagenverband 1 eine Fraktionierung auszulassen, wie im Beispiel nach **Fig. 4** dargestellt ist: Dort findet zwar im ersten Aufarbeitungs-Arbeitswagen 11 eine erste Fraktionierung mit der Siebeinrichtung 13 in eine Grobfraktion 4 mit einer zum Wiedereinbau als Schotter geeigneten Korngröße statt, der zweite Aufarbeitungs-Arbeitswagen 11 jedoch wird hier nur als Förder- bzw. Speicherwagen genutzt. Dabei wird die aus der Fraktionierung im ersten Aufarbeitungs-Arbeitswagen 11 erhaltene Feinfraktion 3 über das Dachförderband 15 zwar bis zur Siebeinrichtung 13 gefördert, dort aber nicht fraktioniert, sondern wird über das der Siebeinrichtung 13 zugeordnete Übergabeförderband 18 weiter zum folgenden Speicher-Arbeitswagen 12 gefördert. Hierfür wurde das Siebdeck 5 der Siebeinrichtung 13 des zweiten Aufarbeitungs-Arbeitswagen 11 entfernt, wie dies in **Fig. 13 bis 16** verdeutlicht wird:

**Fig. 13** zeigt die Siebeinrichtung 13 mit Siebdeck 5, sodass wie in **Fig. 14** zu sehen ist, über das Dachförderband 15 transportierter Schotter 2 auf das Siebdeck 5 fällt, durch das die Feinfraktion 3 durchtritt und auf das zugeordnete Übergabeförderband 18 fällt. Die Grobfraktion 4 gelangt durch die Neigung des Siebdecks 5 entgegen der Förderrichtung des Dachförderbands 15 ins Innere des entsprechenden Aufarbeitungs-Arbeitswagens 11. **Fig. 15 und 16** zeigen die Durchförderungssituation im zweiten Aufarbeitungs-Arbeitswagen 11 der **Fig. 4****,** wobei das Siebdeck 5 aus der Siebeinrichtung 13 entfernt wurde. Dadurch fällt die über das Dachförderband 15 transportierte Feinfraktion 3 direkt auf das der Siebeinrichtung 13 zugeordnete Übergabeförderband 18 und wird weiter transportiert.

**Figuren 17 bis 19** zeigen verschiedene Varianten zum Entfernen des Siebdecks 5 aus der Siebeinrichtung 13 in verschiedenen Richtungen c. Das Siebdeck 5, das lösbar in der Siebeinrichtung 13 angeordnet ist, kann aus seiner Betriebsstellung in der Siebeinrichtung 13 in horizontaler, vertikaler oder frei definierbarer Richtung in eine Entnahmestellung oder Parkstellung in oder an dem Aufarbeitungs-Arbeitswagen 11 überführt und auch wieder zurückbewegt werden. Diese Überführung kann teil- oder vollautomatisiert mechanisch, hydraulisch, elektrisch und/oder pneumatisch erfolgen. Das Siebdeck 5 kann, wie in **Fig. 17** angedeutet, in eine Parkstellung unterhalb des Dachförderbands 15 verfahren werden. Denkbar ist auch das Anheben des Siebdecks 5 über das Dachförderband 15, wie in **Fig. 18** angedeutet, oder ein Herausheben oder Verfahren auf eine von dem Dachförderband 15 abgewandte Seite der Aufgabestelle des Dachförderbands 5 in die Siebeinrichtung 13, wie in **Fig. 19****.**

**Figuren 5 bis 12** zeigen die Siebeinrichtung 13 und Materialströme zu und durch die Siebeinrichtung 13. So ist in **Fig. 5** in der schematischen Seitenansicht die Siebeinrichtung 13 mit Materialförderrichtung und Schnittlinie A-A zu sehen, **Fig. 6** zeigt die Draufsicht durch die Siebeinrichtung 13 und **Fig. 7** die zu **Fig. 5 und 6** gehörige Querschnittansicht gemäß Schnittlinie A-A aus der Siebeinrichtung 13 mit Lochung, wie skizziert. Die Schottermaterialströme der Siebeinrichtung 13 sind in **Fig. 8** verdeutlicht: Die Schotterbettung 2 wird gesiebt und es verbleibt eine Grobfraktion 4 des Schotters oberhalb des Siebbodens und eine Feinfraktion 3 tritt hindurch und gelangt auf das Bodenförderband 18.

Eine Seitenansicht der Siebeinrichtung 13 mit Materialförderrichtung a **(****Fig. 9****)** und eine schematische Draufsicht der Siebeinrichtung 13 mit Materialförderrichtung a und Schnittlinie B-B **(****Fig 10****)** ergänzen die in **Fig. 11** gezeigte Seitenschnittansicht durch die Siebeinrichtung 13 gemäß Schnittlinie B-B:

Über das hier nicht gezeigte Dachförderband wird das zu fraktionierende Material 2 gemäß Abtransportrichtungspfeil a der Siebeinrichtung 13 zugeführt. Das entgegen dieser Richtung a geneigte Siebdeck 5 lässt entsprechend der gewählten Durchlassgröße eine Feinfraktion 3 passieren, die aus das zugeordnete Übergabeförderband 18 zum Weitertransport auf den nächsten Wagen fällt. Die Feinfraktion 3 kann dort einer weiteren Siebung unterzogen werden. Die durch das Siebdeck 5 zurückgehaltene Grobfraktion 4 geht entgegen der Abtransportrichtung a der Neigung des Siebdecks 5 folgend in den entsprechenden Aufarbeitungs-Arbeitswagen über. Um diese Bewegung zu unterstützten und einen Reinigungseffekt zu erzielen, ist das Siebdeck 5 mit einem Schwingungserzeuger 6 (siehe **Fig. 11**), beispielsweise einer Unwuchtwelle, gekoppelt. Der Schwingungserzeuger 6 versetzt das Siebdeck 5 in Schwingung, sodass durch diese Rüttelbewegung auch ein Reinigungseffekt erzielt wird, da feine und lose anhaftende Gesteinsteile und organische Bodenbestandteile von den gröberen Körnern losgerüttelt und damit abgetrennt werden. Dies ist insbesondere bei organischen Böden und feuchten Boden ein sehr wichtiger Faktor. Somit fallen bei der Siebung nicht nur die kleinere Gesteinsfraktion der Schotterbettung sondern auch die feinen und losgerüttelten Anteile auf das zugeordnete Übergabeförderband 18.

Vorteilhaft ist erfindungsgemäß somit vorgesehen, dass die Siebeinheit gleichzeitig auch als Reinigungseinheit wirkt: Bei der Siebung findet nicht nur die Fraktionierung statt sondern gleichzeitig eine Reinigung der zu fraktionierenden Stoffe. Auf diese Weise kann der Aufarbeitungs-Arbeitswagen, der im Prinzip ein Materialförderwagen ist, als Fraktionierwagen mit Reinigungswirkung eingesetzt werden. Dieser Aufarbeitungs-Arbeitswagen weist neben der Vorrichtung zur Fraktionierung und Reinigung und den Förderbändern, die auch einen reinen Durchtransport in beiden Richtungen ermöglichen, mit dem bereitgestellten Speichervolumen 14 auch eine Speicherfunktion auf.

Zur Verstärkung der Reinigungswirkung, die durch die Schwingungen des Siebdecks 5 erreicht wird, kann oberhalb des Siebdecks 5, wie in **Fig**. **11** angedeutet ist, eine Zuführvorrichtung 6' für ein Reinigungsmedium vorgesehen sein, mit dem das Material beaufschlagt wird. Das Reinigungsmedium kann einfach Druckluft sein, es kann sich aber auch um Trockeneis oder Wasser handeln, die vorzugsweise ebenfalls unter Druck zugeführt werden. Das Reinigungsmedium kann von oben auf das Siebdeck zugeführt werden, es kann aber auch eine angestellte bzw. in Bezug auf die Vertikale geneigte Zufuhr vorgesehen sein, so dass das Reinigungsmedium rechtwinklig oder in einem spitzeren Winkel α auf das Siebdeck 5 trifft, um das Grobkorn 4 quasi im Gegenstrom zu treffen. Wird das Siebdeck 5 entfernt, so sind die Reinigungsvorrichtungen inaktiv.

Eine weitere nicht in den Figuren dargestellte Ausführungsform sieht vor, dass der Aufarbeitungs-Arbeitswagen und gegebenenfalls auch die weiteren Arbeitswagen zumindest eine Beheizeinrichtung aufweisen. Diese ist vorzugsweise modular aus Heizelementen gebildet, die lösbar an zumindest einer Stirn-, Seitenwand- und/oder Bodenfläche des Aufarbeitungs-Arbeitswagen und/oder an zumindest einem der Förderbänder angeordnet sind, sodass sie nur bei Bedarf in der kalten Jahreszeit eingesetzt werden müssen. Zu der Beheizeinrichtung wird auf die EP 2993102 A1 der Anmelderin verwiesen, deren Inhalt hiermit durch Bezugnahme vollumfänglich umfasst ist.

Durch die Reihung der Aufarbeitungs-Arbeitswagen mit Siebeinrichtungen mit abnehmender Durchlassgröße werden die wieder einzubauenden Materialien in Arbeitsrichtung A des Wagenverbands 1 nächstmöglich zur Einbaustelle am Kopf des Arbeitswagenverbands zur Verfügung gestellt. So kann das Material direkt einer Einbaueinheit, die mit der Ausbaueinheit eine kombinierte Einheit bilden kann, wieder zum Einbau zur Verfügung gestellt werden, ohne eine Änderung der logistischen Reihung der Wagen tätigen zu müssen. Da das Siebdeck bei Bedarf entfernt werden kann, so dass auch eine Durchförderung ohne Siebung und Reinigung über die Dachförderbänder möglich ist, können die Aufarbeitungs-Arbeitswagen somit als reine Materialförder- gegebenenfalls auch Speicherwagen genutzt werden. Die Variabilität des Einsatzbereiches wird durch die Reversierbarkeit sämtlicher Förderbänder, sowie die Verstellbarkeit der Übergabeförderbänder und der Übergabeenden ergänzt, so dass, wenn keine Fraktionierung stattfindet, Materialströme in beliebiger Richtung realisiert werden können. Wird der Aufarbeitungs-Arbeitswagen zur Fraktionierung genutzt, so findet gleichzeitig eine Reinigung statt und das gereinigte und fraktionierte Korn kann im gleichen Materialförderwagen gespeichert, und/oder durchgefördert werden, in welchem auch die Fraktionier- und Reinigungsleistung ausgeführt wird. Somit ist es möglich, direkt an einem ersten Aufarbeitungs-Arbeitswagen eines Wagenverbands das gereinigte Material mit frei definierbarer Größe bzw. nach Wunschgröße in demselben Wagen, in welchem die Reinigung stattfindet, einer Aus-und Einbaueinheit am Kopf des Arbeitswagenverbandes (Arbeitszug) in Arbeitsrichtung wieder zur Verfügung zu stellen.

### BEZUGSZEICHENLISTE

- 1: Arbeitswagenverband
- 2: Schotterbettung, Altschotter
- 3,3': Feinfraktion
- 4,4': Grobfraktion
- 5: Siebdeck
- 6,6': Reinigungseinrichtungen
- 10: Ausbaueinheit
- 10': Aufgabe- oder Übergabewagen
- 11: Aufarbeitungs-Arbeitswagen
- 12: Arbeitswagen
- 13: Siebeinrichtung
- 14: Speichervolumen
- 15: Dachförderband
- 16: Bodenförderband
- 17: dem Bodenförderband zugeordnetes Übergabeförderband
- 18: der Siebeinrichtung zugeordnetes Übergabeförderband
- 19: Übergabeförderband der Ausbaueinheit
- 20: Ausbaueinrichtung

- A: Arbeitsrichtung
- a: Abtransportrichtung
- b: Hintransportrichtung
- c: Entfernungsbewegung

## Patentansprüche

1. Arbeitswagenverband (1) zur Aufarbeitung der Schotterbettung (2) eines Gleises einer Bahnstrecke, wobei der Arbeitswagenverband (1) zumindest eine Ausbaueinheit (10) zum Ausbau der Schotterbettung (2), und in Arbeitsrichtung (A) des Wagenverbands (1) nachfolgend zumindest einen ersten Aufarbeitungs-Arbeitswagen (11) aufweist, der
- eine Siebeinrichtung (13) an einem zu der Ausbaueinheit (10) fernen Ende des Aufarbeitungs-Arbeitswagens (11),
und zumindest jeweils
- ein Dachförderband (15), das sich bis zu einer Aufgabestelle der Siebeinrichtung (13) erstreckt,
- ein sich längs des Aufarbeitungs-Arbeitswagens (11) erstreckendes Bodenförderband (16) und
- ein dem Bodenförderband (16) zugeordnetes Übergabeförderband (17) aufweist,
**dadurch gekennzeichnet, dass**
eine Durchlassgröße der Siebeinrichtung (13) des ersten Aufarbeitungs-Arbeitswagens (11) ausgebildet ist, eine erste Grobfraktion (4) mit einer vorbestimmten gröbsten Körnung des Schotters der Schotterbettung (2) nach dessen Ausbau und nach Förderung von der Ausbaueinheit (10) über das Dachförderband (15) zu der Siebeinrichtung (13) in dem ersten Aufarbeitungs-Arbeitswagen (11) aufzufangen,
der ein Speichervolumen (14) für die Grobfraktion (4) aufweist, und
wobei der Siebeinrichtung (13) zumindest ein Übergabeförderband (18) zugeordnet ist, das sich von einer Auslassseite der Siebeinrichtung (13) zur Weiterförderung einer ersten Feinfraktion (3) des Schotters der ausgebauten Schotterbettung (2), die die Siebeinrichtung (13) passiert, in Richtung eines in Arbeitsrichtung (A) des Wagenverbands (1) nachfolgenden Arbeitswagens erstreckt, der ein zweiter Aufarbeitungs-Arbeitswagen (11) oder ein weiterer Arbeitswagen (12) ist.

2. Arbeitswagenverband (1) nach Anspruch 1,
**dadurch gekennzeichnet, dass**
der Arbeitswagenverband (1) den ersten Aufarbeitungs-Arbeitswagen (11) und in Arbeitsrichtung (A) des Wagenverbands (1) nachfolgend zumindest den zweiten Aufarbeitungs-Arbeitswagen (11) aufweist, wobei der zweite und jeder weitere Aufarbeitungs-Arbeitswagen (11)
- eine Siebeinrichtung (13) an einem zu der Ausbaueinheit (10) fernen Ende des Aufarbeitungs-Arbeitswagens (11) und ein Speichervolumen (14),
und jeweils zumindest
- ein Dachförderband (15), das sich bis zu einer Aufgabestelle der Siebeinrichtung (13) erstreckt,
- ein Bodenförderband (16) und
- ein dem Bodenförderband (16) zugeordnetes Übergabeförderband (17) aufweist, wobei die Durchlassgröße der Siebeinrichtung (13) des ersten Aufarbeitungs-Arbeitswagens (11), der am nächsten bei der Ausbaueinheit (10) angeordnet ist, größer ist als die Durchlassgröße der Siebeinrichtung (13) des zweiten Aufarbeitungs-Arbeitswagens (11), der in Arbeitsrichtung (A) des Wagenverbands (1) dem ersten Aufarbeitungs-Arbeitswagen (11) nachfolgend angeordnet ist, wobei die erste Feinfraktion (3) über das Übergabeförderband (18) dem zweiten Aufarbeitungs-Arbeitswagen (11) und über dessen Dachförderband (15) der Siebeinrichtung (13) des zweiten Aufarbeitungs-Arbeitswagens (11) zuführbar ist, durch dessen Siebeinrichtung (13) mit der Durchlassgröße, die kleiner ist als die Durchlassgröße der Siebeinrichtung (13) des ersten Aufarbeitungs-Arbeitswagens (11), die erste Feinfraktion (3) in eine zweite Grobfraktion (4') und eine zweite Feinfraktion (3') fraktionierbar ist.

3. Arbeitswagenverband (1) nach Anspruch 1 oder 2,
**dadurch gekennzeichnet, dass**
die Durchlassgröße der Siebeinrichtungen (13) weiterer Aufarbeitungs-Arbeitswagen (11) mit zunehmendem Abstand zu der Ausbaueinheit (10) kleiner werden.

4. Arbeitswagenverband (1) nach zumindest einem der Ansprüche 1 bis 3,
**dadurch gekennzeichnet, dass**
die Siebeinrichtung (13) zumindest ein Siebdeck (5) und eine Reinigungseinrichtung aufweist, wobei die Reinigungseinrichtung durch einen Schwingungserzeuger (6), der mit dem zumindest einen Siebdeck (5) gekoppelt ist, bereitgestellt wird und bevorzugt zumindest eine auf das Siebdeck (5) ausgerichtete Zuführvorrichtung (6') für ein Reinigungsmedium aufweist.

5. Arbeitswagenverband (1) nach Anspruch 4,
**dadurch gekennzeichnet, dass**
das zumindest eine Siebdeck (5) entgegen einer Abtransport-Förderrichtung (a) des Dachförderbands (15) geneigt ist, wobei die Neigung des zumindest einen Siebdecks (5) und/oder eine Frequenz des Schwingungserzeugers (6) einstellbar sind/ist, bevorzugt in Abhängigkeit zumindest eines Betriebsparameters, der aus einer Gruppe ausgewählt ist, die zumindest die Durchlassgröße des Siebdecks (5) und eine Geschwindigkeit des Dachförderbands (15) aufweist.

6. Arbeitswagenverband (1) nach Anspruch 4 oder 5,
**dadurch gekennzeichnet, dass**
das Siebdeck (5) In der Siebeinrichtung (13) lösbar befestigt ist und aus seiner Betriebsstellung in horizontaler, vertikaler oder frei definierbarer Richtung in eine Entnahmestellung oder Parkstellung in oder an dem Aufarbeitungs-Arbeitswagen (11) überführbar ist,
wobei bevorzugt die Überführung des Siebdecks (5) teil- oder vollautomatisiert mechanisch, hydraulisch, elektrisch, pneumatisch erfolgt.

7. Arbeitswagenverband (1) nach zumindest einem der Ansprüche 1 bis 6,
**dadurch gekennzeichnet, dass**
zumindest einer der Aufarbeitungs-Arbeitswagen (11) weitere Aufarbeitungseinrichtungen für die in dem jeweiligen Aufarbeitungs-Arbeitswagen (11) anfallende Grobfraktion (4,4') aufweist.

8. Arbeitswagenverband (1) nach zumindest einem der Ansprüche 1 bis 7,
**dadurch gekennzeichnet, dass**
der weitere Arbeitswagen (12) und/oder noch weitere Arbeitswagen (12) des Arbeitswagenverbands (1) kein Aufarbeitungs-Arbeitswagen (11) ist/sind und zumindest ein Dachförderband (15), ein Bodenförderband (16) und/oder ein dem Bodenförderband (16) zugeordnetes Übergabeförderband (17) aufweist/aufweisen, wobei der zumindest eine weitere Arbeitswagen (12) an einem beliebigen Reihungsort in Bezug auf die Arbeitsrichtung (A) vor, zwischen oder hinter den Aufarbeitungs-Arbeitswagen (11) angeordnet ist.

9. Arbeitswagenverband (1) nach Anspruch 8,
**dadurch gekennzeichnet, dass**
das der Siebeinrichtung (13) zugeordnete Übergabeförderband (18)
- sich bis zu dem Dachförderband (15) des nächsten Aufarbeitungs-Arbeitswagens (11) oder des weiteren Arbeitswagens (12) erstreckt, oder
- oberhalb eines dem Bodenförderband (16) zugeordneten Übergabeförderbands (17) desselben oder des nächsten Aufarbeitungs-Arbeitswagens (11) oder weiteren Arbeitswagens (12) endet, oder
- ein in beide Positionen verstellbares Übergabeförderband (18) ist.

10. Arbeitswagenverband (1) nach zumindest einem der Ansprüche 1 bis 9,
**dadurch gekennzeichnet, dass**
alle Förderbänder (15,16,17,18) bezüglich ihrer Transportrichtung reversierbar ausgeführt sind, und/oder
die dem Bodenförderband (16) zugeordneten Übergabeförderbänder (17) beidseitig ein- und ausfahrbar sind, und/oder
die Dachförderbänder (15) und die Übergabeförderbänder (17,18) verschwenkbare Übergabeenden aufweisen.

11. Arbeitswagenverband (1) nach Anspruch 10,
**dadurch gekennzeichnet, dass**
das Dachförderband (15) lösbar an dem Aufarbeitungs-Arbeitswagen (11) oder an dem weiteren Arbeitswagens (12) angeordnet ist, und/oder die verschwenkbaren Übergabeenden des Dachförderbands (15) austauschbar oder in ihrer Länge verstellbar sind.

12. Arbeitswagenverband (1) nach zumindest einem der Ansprüche 1 bis 11,
**dadurch gekennzeichnet, dass**
der Aufarbeitungs-Arbeitswagen (11) zumindest eine Beheizeinrichtung aufweist, die Heizelemente an zumindest einer Stirn-, Seitenwand- und/oder Bodenfläche des Aufarbeitungs-Arbeitswagen (11) und/oder an zumindest einem der Förderbänder (15,16,17,18) aufweist.

13. Arbeitswagenverband (1) nach zumindest einem der Ansprüche 8 bis 12,
**dadurch gekennzeichnet, dass**
die Ausbaueinheit (10) eine gleisgebundene vorlaulende oder mit dem Aufarbeitung-Arbeitswagen (11) oder dem weiteren Arbeitswagen (12) gekoppelte oder eine nicht gleisgebundene Ausbaueinheit ist, und/oder **dass** zwischen der Ausbaueinheit (10) und dem Aufarbeitungs-Arbeitswagen (11) oder dem weiteren Arbeitswagen (12) ein zusätzlicher Materialauf- oder -übergabewagen (10') angeordnet ist, und/oder
die Ausbaueinheit (10) neben einer Ausbauvorrichtung (20) eine bezüglich der Arbeitsrichtung (A) nachfolgende Einbauvorrichtung aufweist oder mit einer bezüglich der Arbeitsrichtung (A) nachfolgenden Einbaueinheit zusammenwirkt,
wobei die Ausbaueinheit (10) und gegebenenfalls der Malerialauf- oder - übergabewagen (10') zumindest ein Übergabeförderband (19) aufweist, das sich zur Übergabe des ausgebauten Altschotters (2) bis zu dem Dachförderband (15) des folgenden Aufarbeitungs-Arbeitswagens (11) oder weiteren Arbeitswagens (12) erstreckt, und
wobei die Ausbaueinheit (10), die eine Einbauvorrichtung aufweist, oder die Einbaueinheit Aufnahme- und Transportvorrichtungen für die wieder einzubauende aufbereitete Grobfraktion) (4) aufweist, die über das dem Bodenförderband (16) zugeordnete Übergabeförderband (17) des ersten Aufarbeitungs-Arbeitswagen (11) zugeführt wird.

14. Verfahren zum Aufarbeiten der Schotterbettung (2) eines Gleises einer Bahnstrecke unter Verwendung eines Arbeitswagenverbands (1) nach zumindest einem der Ansprüche 1 bis 13, wobei
- die Schotterbettung (2) durch eine Ausbaueinheit (10) ausgebaut wird,
- der ausgebaute Schotter (2) in einer Abtransport-Förderrichtung (a) über zumindest ein Dachförderband (15) bis zu einer Siebeinrichtung (13), die an einem zu der Ausbaueinheit (10) fernen Ende eines ersten Aufarbeitungs-Arbeitswagens (11) angeordnet ist, gefördert und durch die Siebeinrichtung (13), deren Durchlassgrößen entsprechend einer vorgegebenen gröbsten Körnung gewählt ist, in eine erste Feinfraktion (3) und eine erste Grobfraktion (4) fraktioniert wird,
- die erste Grobfraktion (4) mittels zumindest eines Bodenförderbands (16) entgegen der Abtransport-Förderrichtung (a) in einem Speichervolumen (14) des ersten Aufarbeitungs-Arbeitswagens (11) zwischengespeichert wird,
- die erste Feinfraktion (3) über ein der Siebeinrichtung (13) zugeordnetes Übergabeförderband (18) weiter in Abtransport-Förderrichtung (a) zu einem zweiten Aufarbeitungs-Arbeitswagen (11) oder zu einem weiteren Arbeitswagen (12) transportiert wird.

15. Verfahren nach Anspruch 14,
wobei die erste Feinfraktion (3) über das Dachförderband (15) des zweiten Aufarbeitungs-Arbeitswagens (11) der Siebeinrichtung (13) des zweiten Aufarbeitungs-Arbeitswagens (11) zugeführt wird, die an einem zu der Ausbaueinheit (10) fernen Ende des zweiten Aufarbeitungs-Arbeilswagens (11) angeordnet ist und deren Durchlassgröße kleiner ist als die Durchlassgröße der Siebeinrichtung (13) des ersten Aufarbeitungs-Arbeitswagens, und durch die Siebeinrichtung (13) in eine zweite Feinfraktion (3') und eine zweite Grobfraktion (4') fraktioniert wird, deren Korngröße kleiner ist als die Korngröße der ersten Grobfraktion der ersten Fraktionierung, wobei wiederum die zweite Grobfraktion (4) mittels zumindest eines Bodenförderbands (16) entgegen der Abtransport-Förderrichtung (a) in einem Speichervolumen (14) des zweiten Aufarbeitungs-Arbeitswagens (11) zwischengespeichert wird.
